# FASCICULE DE BREVET EUROPEEN

(11) **EP 2 093 354 B1**
(45) Date de publication et mention de la délivrance du brevet: **10.04.2013**
(21) Numéro de dépôt: 09151972.8
(22) Date de dépôt: 03.02.2009
(51) Int. Cl.: E05B 13/00, E05C 9/02, E05C 9/10

(54) **Dispositif d'ouverture/fermeture d'une porte d'armoire électrique**
Vorrichtung zum Öffnen/Schliessen einer Tür eines elektrischen Schranks
Device for opening/closing the door of an electrical enclosure

(30) Priorité: 19.02.2008 FR 0851061
(43) Date de publication de la demande: 26.08.2009
(73) Titulaire: Hispano Mecano Electrica S.A., 08011 Barcelona (ES)
(72) Inventeur: Castillejo Trivino, Angel, 08290, Cerdanyola del Valles (ES)
(74) Mandataire: Bié, Nicolas

(56) Documents cités:
- DE-C1- 4 402 479
- GB-A- 2 275 079
- US-A- 2 677 261
- US-A- 4 380 915
- US-A- 5 606 882
- US-B1- 6 497 437

## Description

La présente invention se rapporte à un dispositif d'ouverture/fermeture d'une porte d'une armoire électrique.

Il est connu par le brevet US 6,497,437 un système d'ouverture/fermeture d'une porte d'armoire électrique comprenant une poignée mobile reliée à des tringles par un mécanisme d'actionnement. La poignée est mobile en pivotement dans un plan perpendiculaire à la surface de la porte de l'armoire électrique. La poignée peut prendre une position rétractée dans laquelle elle est maintenue par un crochet d'un organe de verrouillage/déverrouillage et une position sortie dans laquelle elle est libérée du crochet. Pour libérer la poignée, un élément d'actionnement actionné en rotation à l'aide d'une clé permet de pousser l'organe de verrouillage/déverrouillage en translation, à l'encontre d'un ressort. La poignée est elle-même montée sur un ressort de manière à pivoter vers sa position sortie lorsqu'elle est libérée du crochet de l'organe de verrouillage/déverrouillage.

Dans ce type de dispositif, l'élément d'actionnement actionnable par la clé est maintenu en position dans le corps du dispositif à l'aide d'une plaque fixée sous le dispositif. Cependant, cette solution n'est pas satisfaisante car elle nécessite l'emploi d'une pièce supplémentaire et l'élément d'actionnement n'est alors plus accessible aisément lorsque la serrure doit être remplacée.

Il est connu du document US 5,606,882 un ensemble de verrouillage comportant un élément d'actionnement positionné dans un logement du corps et un barillet destiné à recevoir une clé et positionné dans le logement au-dessus de l'élément d'actionnement. Lors de la rotation de la clé dans la barillet, celui-ci entraîne l'élément d'actionnement afin d'agir sur un élément de verrouillage.

Le but de l'invention est de proposer un dispositif d'ouverture/fermeture d'une porte d'une armoire électrique dans lequel l'élément d'actionnement est parfaitement maintenu tout en ayant la possibilité de remplacer aisément la serrure.

Ce but est atteint par un dispositif d'ouverture/fermeture d'une porte d'une armoire électrique comprenant :
- un corps sur lequel est montée une poignée mobile apte à commander un mécanisme d'ouverture/fermeture de la porte,
- un organe mobile de verrouillage/déverrouillage de la poignée inséré dans le corps et apte à se déplacer entre une position de verrouillage de la poignée et une position de déverrouillage de la poignée,
- un élément d'actionnement inséré dans le corps et comportant une partie mobile actionnable en rotation pour déplacer l'organe mobile de verrouillage/déverrouillage en translation afin de déverrouiller la poignée,
caractérisé en ce que :
- l'élément d'actionnement est maintenu en position dans le corps par l'organe mobile de verrouillage/déverrouillage, lorsque l'organe de verrouillage/déverrouillage est en position de verrouillage.

Selon l'invention, une même pièce, c'est-à-dire l'organe de verrouillage/déverrouillage sert à la fois à verrouiller la poignée en position rétractée et à maintenir l'élément d'actionnement dans le corps du dispositif.

Selon une particularité, l'organe mobile de verrouillage/déverrouillage est monté sur un ressort le rappelant vers sa position de verrouillage de la poignée.

Selon une autre particularité, l'organe mobile de verrouillage/déverrouillage comporte un élément d'accrochage pour verrouiller la poignée.

Selon une autre particularité, la poignée est mobile entre une position rétractée dans un logement formé par le corps et maintenue par l'élément d'accrochage, et une position sortie du logement libérée de l'élément d'accrochage.

Selon une autre particularité, l'élément d'actionnement comporte deux parties, une partie fixe dans le corps du dispositif et la partie mobile actionnable de l'extérieur à l'aide d'une clé et apte à pousser l'organe mobile de verrouillage/déverrouillage à l'encontre du ressort.

Selon une autre particularité, l'élément d'actionnement est maintenu en position dans le corps par l'organe mobile de verrouillage/déverrouillage suivant un axe perpendiculaire au plan de fixation du dispositif sur la porte de l'armoire électrique.

Selon une autre particularité, le corps comporte un logement dans lequel est apte à être inséré l'élément d'actionnement.

Selon une autre particularité, le mécanisme d'ouverture/fermeture de la porte comporte un chariot mobile actionnable en translation par un mouvement de pivotement de la poignée.

D'autres caractéristiques et avantages vont apparaître dans la description détaillée qui suit en se référant à un mode de réalisation donné à titre d'exemple et représenté par les dessins annexés sur lesquels :
- la figure 1 représente par une vue en perspective un dispositif d'ouverture/fermeture selon un mode de réalisation de l'invention,
- les figures 2A et 2B représentent en détail la partie basse du dispositif, respectivement avec l'élément d'actionnement inséré dans le corps et l'élément d'actionnement extrait du corps,
- les figures 3A et 3B représentent en vue de coupe la partie basse du dispositif, respectivement lorsque la poignée est en position rétractée ou en position sortie,
- la figure 4 représente en vue de coupe le dispositif de l'invention.

Le dispositif d'ouverture/fermeture 1 selon un mode de réalisation de l'invention représenté en figure 1 est destiné à être monté sur la face extérieure 20 de la porte 2 d'une armoire pour commander une tringle (non représentée) située sur la face intérieure 21 de la porte et commandant l'ouverture/fermeture de la porte 2 de l'armoire électrique.

Le dispositif 1 comporte un corps 10, par exemple en matériau plastique, allongé suivant un axe (X), cet axe (X) étant parallèle à la face extérieure 20 de la porte 2 de l'armoire et parallèle à la direction verticale lorsque le dispositif 1 est monté sur la porte. Le corps 10 comporte à l'avant un logement recevant une poignée 11 mobile entre une position rétractée dans laquelle elle occupe le logement et une position sortie dans laquelle elle est extraite de son logement. Le corps 10 comporte en outre un espace interne accessible à l'arrière du corps par une ouverture et destiné à recevoir notamment un mécanisme de commande de l'ouverture/fermeture de la porte.

La poignée 11 est montée pivotante autour d'un axe 111 perpendiculaire à l'axe (X) et dans un plan de pivotement perpendiculaire au plan formé par la face extérieure 20 de la porte 2. L'axe de rotation 111 de la poignée 11 est formé à une extrémité de celle-ci.

Le mécanisme de commande d'ouverture/fermeture de la porte 2 est fixé à l'intérieur du corps 10 et comporte un chariot 12 d'actionnement relié d'une part à la tringle et d'autre part à la poignée mobile 11. Ce chariot 12 est actionné en translation par le mouvement de pivotement de la poignée 11. Un levier 13 monté pivotant à ses deux extrémités est chargé de transformer le mouvement de rotation de la poignée 11 autour de son axe 111 en un mouvement de translation du chariot 12 suivant l'axe (X). En se translatant, le chariot 12 actionne la tringle en translation verticale qui vient selon sa position permettre l'ouverture ou la fermeture de la porte 2 de l'armoire.

Selon l'invention, le dispositif 1 comporte également un organe 14 mobile de verrouillage/déverrouillage de la poignée 11 par rapport au corps. Cet organe 14 est fixé dans l'espace interne du corps du dispositif. Il comporte un élément d'accrochage tel qu'un crochet 140 coopérant avec une anse 110 formée à l'extrémité libre de la poignée 11 pour maintenir la poignée 11 en position rétractée dans le corps 10 (figure 3A). Cet organe 14 de verrouillage/déverrouillage est monté sur un ressort 141 le sollicitant en translation, parallèlement à l'axe (X), vers sa position stable de verrouillage de la poignée 11. L'organe 14 de verrouillage/déverrouillage peut par exemple être guidé en translation à l'aide d'une vis 16 vissée dans le corps 10.

Le dispositif 1 comporte en outre un élément d'actionnement 15 logé dans un logement 100 de l'espace interne du corps du dispositif. Cet élément d'actionnement 15 forme un barillet amovible composé d'une partie fixe 150 par rapport au corps du dispositif et d'une partie mobile 151 apte à pousser l'organe de verrouillage en translation vers sa position de déverrouillage pour libérer du crochet 140 l'extrémité libre de la poignée 11. La partie mobile 151 de l'élément d'actionnement 15 est actionnable en rotation contre un ressort de torsion 153 à l'aide d'une clé insérable dans un orifice 101 réalisé sur l'avant du corps 10.

Selon l'invention, l'élément d'actionnement 15 est maintenu dans son logement 100 d'une part par les parois du corps 10 et d'autre part, vers l'arrière, suivant l'axe perpendiculaire au plan de fixation du dispositif sur une porte, par l'organe 14 de verrouillage/déverrouillage. Ainsi l'organe 14 de verrouillage/déverrouillage en position de verrouillage empêche l'extraction vers l'arrière de l'élément d'actionnement 15. Pour cela l'organe 14 de verrouillage/déverrouillage comporte à l'opposée du crochet 140 une forme protubérante 142 réalisant une butée pour maintenir l'élément d'actionnement 15 dans son logement 100. Par ailleurs, la partie mobile 151 de l'élément d'actionnement 15 comporte également une protubérance 152 apte à venir s'appuyer contre la forme protubérante 142 de l'organe 14 de verrouillage/déverrouillage pour le pousser à l'encontre du ressort 141 et déverrouiller la poignée 11 lors de la rotation de la partie mobile 151. Sur la figure 2A, l'élément d'actionnement 15 est inséré dans son logement 100 et maintenu par l'organe 14 de verrouillage/déverrouillage qui est repoussé par son ressort 141 et sur la figure 2B l'élément d'actionnement 15 a été extrait du corps 10 en exerçant une pression sur l'organe 14 de verrouillage/déverrouillage à l'encontre de son ressort 141. Ainsi, il est aisé de remplacer l'élément d'actionnement 15 et donc le barillet de la serrure du dispositif. Selon l'invention, l'organe de verrouillage/déverrouillage 14 sert donc à la fois à commander le verrouillage/déverrouillage de la poignée 11 mais également à maintenir l'élément d'actionnement 15 à l'intérieur du corps 10.

Il est bien entendu que l'on peut, sans sortir du cadre de l'invention définie dans les revendications annexées, imaginer d'autres variantes et perfectionnements de détail et de même envisager l'emploi de moyens équivalents.

## Revendications

1. Dispositif (1) d'ouverture/fermeture d'une porte (2) d'une armoire électrique comprenant :
- un corps (10) sur lequel est montée une poignée (11) mobile apte à commander un mécanisme d'ouverture/fermeture de la porte,
- un organe (14) mobile de verrouillage/déverrouillage de la poignée (11) inséré dans le corps (10) et apte à se déplacer entre une position de verrouillage de la poignée (11) et une position de déverrouillage de la poignée (11),
- un élément d'actionnement (15) inséré dans le corps (10) et comportant une partie mobile (151) actionnable en rotation pour déplacer l'organe (14) mobile de verrouillage/déverrouillage en translation afin de déverrouiller la poignée (11),
**caractérisé en ce que** :
- l'élément d'actionnement (15) est maintenu en position dans le corps (10) mobile par l'organe (14) mobile de verrouillage/déverrouillage lorsque l'organe de verrouillage/déverrouillage est en position de verrouillage.

2. Dispositif (1) selon la revendication 1, **caractérisé en ce que** l'organe (14) mobile de verrouillage/déverrouillage comporte un élément d'accrochage (140) pour verrouiller la poignée (11).

3. Dispositif selon la revendication 2, **caractérisé en ce que** la poignée (11) est mobile entre une position rétractée dans un logement formé par le corps (10) et maintenue par l'élément d'accrochage (140), et une position sortie du logement libérée de l'élément d'accrochage (140).

4. Dispositif selon l'une des revendications 1 à 3, **caractérisé en ce que** l'organe (14) mobile de verrouillage/déverrouillage est monté sur un ressort (141) le rappelant vers sa position de verrouillage de la poignée.

5. Dispositif selon la revendication 4, **caractérisé en ce que** l'élément d'actionnement (15) comporte deux parties, une partie fixe (150) dans le corps (10) du dispositif et la partie mobile (151) actionnable de l'extérieur à l'aide d'une clé et apte à pousser l'organe (14) mobile de verrouillage/déverrouillage à l'encontre du ressort (141).

6. Dispositif selon l'une des revendications 1 à 5, **caractérisé en ce que** l'élément d'actionnement (15) est maintenu en position dans le corps (10) par l'organe (14) mobile de verrouillage/déverrouillage suivant un axe perpendiculaire au plan de fixation du dispositif (1) sur la porte (2) de l'armoire électrique.

7. Dispositif selon l'une des revendications 1 à 6, **caractérisé en ce que** le corps (10) comporte un logement (100) dans lequel est apte à être inséré l'élément d'actionnement (15).

8. Dispositif selon l'une des revendications 1 à 7, **caractérisé en ce que** le mécanisme d'ouverture/fermeture de la porte (2) comporte un chariot (12) mobile actionnable en translation par un mouvement de pivotement de la poignée (11).

## Claims

1. Device (1) for opening/closing the door (2) of an electrical enclosure comprising:
- a body (10) on which a movable handle (11) is mounted that is capable of controlling a mechanism for opening/closing the door;
- a movable locking/unlocking member (14) for locking/unlocking the handle (11) inserted into the body (10) and capable of moving between a position locking the handle (11) and a position unlocking the handle (11);
- a actuation element (15) inserted into the body (10) and comprising a movable part (151) operable in rotation to move the movable locking/unlocking member (14) in translation so as to unlock the handle (11);
**characterized in that**:
- the actuation element (15) is held in position in the body (10) by the movable locking/unlocking member (14) when the locking/unlocking member is in locking position.

2. Device (1) according to Claim 1, **characterized in that** the movable locking/unlocking member (14) comprises a catch element (140) for locking the handle (11).

3. Device according to Claim 2, **characterized in that** the handle (11) is able to move between a position in which it is retracted in a housing formed by the body (10) and held by the catch element (140), and a position in which it sticks out of the housing and is released from the catch element (140).

4. Device according to one of Claims 1 to 3, **characterized in that** the movable locking/unlocking member (14) is mounted on a spring (141) returning it to its position locking the handle.

5. Device according to Claim 4, **characterized in that** the actuation element (15) comprises two parts, a fixed part (150) in the body (10) of the device and the movable part (151) that can be activated from outside using a key and is capable of pushing the movable locking/unlocking member (14) against the spring (141).

6. Device according to one of Claims 1 to 5, **characterized in that** the actuation element (15) is held in position in the body (10) by the movable locking/unlocking member (14) along an axis perpendicular to the plane in which the device (1) is fixed to the door (2) of the electrical enclosure.

7. Device according to one of Claims 1 to 6, **characterized in that** the body (10) comprises a housing (100) into which the actuation element (15) is capable of being inserted.

8. Device according to one of Claims 1 to 7, **characterized in that** the mechanism for opening/closing the door (2) comprises a mobile carriage (12) that can be translationally actuated by a pivoting movement of the handle (11).

## Patentansprüche

1. Vorrichtung (1) zum Öffnen/Schließen einer Tür (2) eines Elektroschranks, die enthält:
- einen Körper (10), auf den ein beweglicher Griff (11) montiert ist, der einen Öffnungs/Schließmechanismus der Tür steuern kann,
- ein bewegliches Verriegelungs-/Entriegelungsorgan (14) des Griffs (11), das in den Körper (10) eingefügt ist und sich zwischen einer Verriegelungsstellung des Griffs (11) und einer Entriegelungsstellung des Griffs (11) verschieben kann,
- ein Betätigungselement (15), das in den Körper (10) eingefügt ist und einen beweglichen Teil (151) aufweist, der in Drehung betätigt werden kann, um das bewegliche Verriegelungs-/Entriegelungsorgan (14) in Translationsrichtung zu verschieben, um den Griff (11) zu entriegeln,
**dadurch gekennzeichnet, dass**:
- das Betätigungselement (15) durch das bewegliche Verriegelungs-/Entriegelungsorgan (14) im Körper (10) in Stellung gehalten wird, wenn das Verriegelungs-/Entriegelungsorgan in der Verriegelungsstellung ist.

2. Vorrichtung (1) nach Anspruch 1, **dadurch gekennzeichnet, dass** das bewegliche Verriegelungs-/Entriegelungsorgan (14) ein Einhakelement (140) aufweist, um den Griff (11) zu verriegeln.

3. Vorrichtung nach Anspruch 2, **dadurch gekennzeichnet, dass** der Griff (11) zwischen einer in eine vom Körper (10) geformte Aufnahme zurückgezogenen und vom Einhakelement (140) gehaltenen Stellung und einer aus der Aufnahme ausgetretenen, vom Einhakelement (140) befreiten Stellung beweglich ist.

4. Vorrichtung nach einem der Ansprüche 1 bis 3, **dadurch gekennzeichnet, dass** das bewegliche Verriegelungs-/Entriegelungsorgan (14) auf eine Feder (141) montiert ist, die es in seine Verriegelungsstellung des Griffs zurückzieht.

5. Vorrichtung nach Anspruch 4, **dadurch gekennzeichnet, dass** das Betätigungselement (15) zwei Teile aufweist, einen ortsfesten Teil (150) im Körper (10) der Vorrichtung und den von außen mittels eines Schlüssels betätigbaren beweglichen Teil (151), der das bewegliche Verriegelungs-/Entriegelungsorgan (14) gegen die Feder (141) schieben kann.

6. Vorrichtung nach einem der Ansprüche 1 bis 5, **dadurch gekennzeichnet, dass** das Betätigungselement (15) durch das bewegliche Verriegelungs-/Entriegelungsorgan (14) gemäß einer Achse lotrecht zur Befestigungsebene der Vorrichtung (1) an der Tür (2) des Elektroschranks im Körper (10) in Stellung gehalten wird.

7. Vorrichtung nach einem der Ansprüche 1 bis 6, **dadurch gekennzeichnet, dass** der Körper (10) eine Aufnahme (100) aufweist, in die das Betätigungselement (15) eingefügt werden kann.

8. Vorrichtung nach einem der Ansprüche 1 bis 7, **dadurch gekennzeichnet, dass** der Öffnungs/Schließmechanismus der Tür (2) einen beweglichen Schlitten (12) aufweist, der durch eine Schwenkbewegung des Griffs (11) in Translationsrichtung betätigbar ist.
